# EUROPÄISCHE PATENTSCHRIFT

(11) **EP 1 277 547 B1**
(45) Veröffentlichungstag und Bekanntmachung des Hinweises auf die Patenterteilung: **03.11.2004**
(21) Anmeldenummer: 02102023.5
(22) Anmeldetag: 11.07.2002
(51) Int. Cl.: B25B 1/10, B25B 1/18

(54) **Spannelement zum positionsflexiblen Spannen von Werkstücken**
Clamping element with positional flexibility for the clamping of workpieces
Elément pour serrer des pièces à travailler avec position de serrage flexible

(30) Priorität: 19.07.2001 DE 10135281
(43) Veröffentlichungstag der Anmeldung: 22.01.2003
(73) Patentinhaber: Ludwig Ehrhardt GmbH, 35321 Laubach (DE)
(72) Erfinder: Fischer, David, 63743, Aschaffenburg (DE)
(74) Vertreter: von Ahsen, Erwin-Detlef, Dipl.-Ing.

(56) Entgegenhaltungen:
- WO-A-94/11156
- DE-A- 4 314 629
- DE-A- 19 717 467
- DE-A- 19 845 576
- DE-C- 3 329 942
- DE-C- 4 135 490
- DE-U- 9 208 418
- US-A- 4 569 509
- US-A- 5 060 958

## Beschreibung

Diese Erfindung betrifft ein Spannelement und ein Spannsystem zum positionsflexiblen Spannen von Werkstücken gemäß dem Oberbegriff des Anspruchs 1 bzw. 15. Aus dem Dokument DE 33 29 942 C ist ein derartiges Spannelement bzw. Spannsystem bekannt.

Werkstücke die einer Bearbeitung unterliegen, bei der erhebliche Kräfte auf das Werkstück einwirken, müssen in ihrer Lage positioniert und unverrückbar gespannt sein. Solche Werkstücke werden auf Aufspannplatten, Tischen, Paletten u. dergl. entweder an zwei Seiten angeschlagen oder in zwei Stiften aufgenommen und anschließend gespannt. Werkstücke die in sich labil sind oder biegeempfindliche Stellen besitzen müssen zusätzlich mit besonderen Spannelementen über ihre Länge unterstütz werden, um so allen Bearbeitungskräften, wie auch Querkräften zu widerstehen.

Diese besonderen Spannelemente müssen an je zwei sich gegenüberliegenden Punkten zwei gleich große Berührungs- und Haltekräfte entwickeln, so dass sich das Werkstück weder verformen noch seine vorgegebene Position verändern kann. Von solchen Spannelementen wird erwartet, dass sie die Spannstelle neutral spannen und halten und keine einseitigen und ungleichen Kräfte erzeugen.

Das Spannen kann an zwei sich gegenüberliegenden Punkten erfolgen, wie auch bei Drei- oder Vierpunktspannung strahlenförmig in gleicher Winkellage einander zugeordnet sein. Hinzu kommt eine universelle Anwendbarkeit, die auf die verschiedensten Werkstücke ausgelegt ist, sowie die Eigenschaft die Werkstücke sowohl aussen als auch innen spannen zu können. Ein wichtiges Merkmal ist die Aufrechterhaltung der Spann- und Haltekraft unabhängig von der Bearbeitungskraft, oder auch in Fällen des Druckabfalls.

Es ist bekannt, zwei sich gegenüberliegende gleichgroße Druckzylinder nach dem Beaufschlagen mit Druck durch Absperren der Zuführungsleitung, mittels einer besonderen Ventilsteuerung, von der Zuleitung zu trennen. Damit soll der Druck im Zylinderraum erhalten bleiben. Dieses bedingt, dass keine Verluste im Zylinderraum entstehen, z.B. hervorgerufen durch eine Luftblasenbildung in der Hydraulik.

Der Erfindung liegt die Aufgabe zugrunde ein positionsflexibles Spannsystem so zu gestalten, dass es unabhängig vom anstehenden hydraulischen Druck in seiner Spannstellung verbleibt und so an das Werkstück anlegbar ist, dass gleich grosse Berührungs- und Haltekräfte auf das Werkstück einwirken ohne dieses in seiner vorgegebenen Lage zu beeinflussen und damit allen Spannerfordernissen anpassbar ist.

Die Lösung der Aufgabe ist den Merkmalen der unabhängigen Ansprüche 1 und 15 zu entnehmen.

In den Fig. Ist die Erfindung wie folgt beschrieben:
- Fig. 1: zeigt ein hydraulisches Spannsystem im Schnitt
- Fig. 1a: zeigt eine Seitenansicht dazu
- Fig. 2: zeigt ein dreiseitiges Spannsystem
- Fig. 3: zeigt ein vierseitiges Spannsystem
- Fig. 4: zeigt ein System mit Einzelelementen
- Fig. 5: zeigt ein mechanisches Spannen
- Fig. 6: zeigt den Führungskanal dazu
- Fig. 7: zeigt das senkrechte mechanische Spannen
- Fig. 8: zeigt den Spannkopf

In Fig. 1 ist in dem Gehäuse 1 eine zylindrische Bohrung 2 durchgehend eingelassen. In dieser Zylinderbohrung 2 sind zwei Antriebselemente (Kolben 4) eingesetzt, deren Hub dem jeweils erforderlichen Spannvorgang angemessen ist. Die Kolben 4 sind beidseitig aussen mit je einem Druckraum 5 und mittig zwischen den beiden Kolben mit einem Druckraum 6 verbunden. Jeder Kolben 4 hat mittig eine Ausnehmung in Form eines Prismas 11, in das ein Keilelement (Keilstein 10) eingelegt ist. Dieser Keilstein 10 ist in einer Längsnut 9 des Gehäuses 1 geführt, und zwar so, dass er die volle Hubbewegung des Kolben 4 mitmacht. Der Keilstein 10 ist mit einem Mitnehmer 12 versehen. Dieser Mitnehmer 12 ist fest in einen Schieber 7 eingefügt. Die Schieber 7 sind jedem Kolben 4 zugeordnet und werden in einer Führungsnut 3 im Gehäuse 1 gleitend geführt. Jedem Schieber 7 ist ein Spannbacken 8 zugeordnet, der mittels Schraubverbindung auf dem Schieber festsitzt. Diese Spannbacken sind auswechselbar und den Verhältnissen anpassbar. Die beiden äußeren Druckräume 5 sind mit einem Druckkanal 13 verbunden.

In Ruhestellung sind die beiden Kolben 4 in ihre Ausgangsposition gefahren und liegen links und rechts nahe dem Ende der Gehäuseseitenwandung in den Druckräumen 5. In dieser Lage wird das zu spannende Werkstück 15 zwischen den Spannbacken 8 eingefügt und der Spannvorgang eingeleitet. In den beiden Druckräumen 5 wird ein Druck aufgebaut, in dem Hydraulikleitung 13 beaufschlagt wird. Dieser Druck bewirkt, dass beide Kolben 4 aufeinander zu bewegt werden, hierbei nehmen sie über die Keilsteine 10 die Schieber 7 und die Spannbacken 8 mit. Die Spannbacken 8 kommen zum Anliegen an das Werkstück 15. Hierbei spielt es keine Rolle, ob einer der Spannbacken das Werkstück früher als der andere erreicht. Durch den Verbindungskanal 13 steht der gleiche Druck an beiden Kolben 4 an. Berührt einer der Backen 8 das Werkstück zuerst, wird er infolge des Widerstandes stehen bleiben, während der andere Kolben infolge anstehenden Druckes so lange weiterfährt, bis auch er am Werkstück anliegt. Jetzt baut sich ein vollkommen gleicher Druck zwischen den Spannbacken auf, der auf das Werkstück einwirkt und dieses festsetzt. Der weiter im System wirkende Druck der Hydraulik bewirkt, dass die Kolben 4 weiter fahren und damit auf die keilförmigen Flächen der Keilsteine 10 auflaufen und diese damit nach oben drücken. Dadurch dass die Schieber 7 im Gehäuse in Führungsnuten 3 in form von T-Nuten geführt sind, werden diese Schieber nunmehr gegen das Gehäuse im oberen Teil der T-Nut gepresst. Es entsteht damit eine Verkeilung von Kolben 4, Schieber 7 und Gehäuse T-Nut, wodurch die Schieber unabhängig vom anstehenden Hydraulikdruck festgesetzt sind. Diese Selbsthemmung wird unterstützt durch die Winkelanstellung der Keilflächen in den Prismen und Keilsteinen, die den jeweiligen Anwendungsfällen anpassbar sind.

Zum Lösen der Verbindung wird der Druckraum 6 über die Druckleitung 14 beaufschlagt und gleichzeitig die Druckräume 5 entlastet. Die Kolben 4 fahren auseinander, lösen sich von ihren Keilflächen an den Keilsteinen und geben damit das Werkstück frei. Eine Erhöhung der Selbsthemmung kann dadurch erreicht werden, dass die Kolben 3 im unteren Bereich der Zylinderbohrung leicht abgeflacht sind. Dieses erhöht den Anpressdruck der Kolben im Zylinderraum, wenn diese sich an den Keilsteinen verklemmen.

Die Form der Keilsteine 10 ist den Verhältnissen anpassbar. Die in Fig. 1 gezeigten Keilsteine 10 haben an der Unterseite ihre Keilflächen und an der Oberseite einen Mitnehmer 12. Sie können auch um 180° gedreht eingesetzt werden, so daß die Keilflächen im Schieber und die Mitnehmer im Kolben wirksam sind. Ebenso ist eine Ausführung möglich, bei der die Keilsteine beidseitig bei mit Keilflächen versehen sind. Bei entsprechender Ausgestaltung der Schieber und Kolben lassen sich diese Keilsteine dann einfügen und erzeugen damit eine Doppelwirkung.

Die mit Wechselbacken 8 bestückten Schieber 7 lassen sowohl eine Aussenspannung als auch eine Innenspannung der Werkstücke zu. Für die Innenspannung sind die Kolben 4 im Ruhezustand zusammen gefahren. Das über die Backen 8 geschobene Werkstück wird dadurch festgesetzt, dass Druckraum 6 beaufschlagt wird, womit die Kolben 4 auseinander fahren und die Spannbacken 8 damit an der Innenwandung der Werkstücke zum Anliegen kommen. Das Festsetzen erfolgt in gleicher Weise, wie zuvor beschrieben.

Das einseitig offene Gehäuse 1 gestattet eine leichte Montage der Kolben, Schieber und Keilsteine. Sind Kolben und Schieber in das Gehäuse eingefügt, werden die Keilsteine durch eine seitlich im Gehäuse eingebrachte Öffnung 16 eingelegt und die Öffnung geschlossen. Diese Ausführung gestattet ein einteiliges Gehäuse, in das die Führungsbahn für die Schieber und die Zylinderbohrung für die Kolben eingearbeitet sind. Das Spannelement lässt sich variabel gestalten. In Fig. 2 ist es strahlenförmig mit drei Spannarmen gezeigt und in Fig. 3 mit einer Aufteilung in der vier Spannarme sich paarweise gegenüber stehen. Das Prinzip des Spannens ist das gleiche wie zuvor. Diese strahlenförmige Ausführung bietet sich besonders bei einer Innenspannung der Werkstücke an.

Bisher wurde davon ausgegangen, dass die Kolben und Schieber eines Spannsystems in einem Gehäuse liegen. Fig. 4 zeigt dagegen eine Ausführung mit zwei Einzelelementen, die zusammen an einem Werkstück wirken. Diese Einzelelemente können einzeln oder auch gemeinsam angesteuert werden. Hierzu sind entweder getrennte Hydraulikleitungen nötig oder eine Leitung mit entsprechender Verbindung zwischen den Elementen. In beiden Fällen ist es erforderlich das Heranfahren an das Werkstück kontrolliert zu betreiben. Das Keilelement (ein Keilstein 17) kann in diesen Fällen mit nur einer Keilfläche 18 versehen sein und kreisförmig als Wippe ausgebildet ist er zugleich als Mitnehmer im Schieber wirksam. Der Schieber 19 ist hier als Welle ausgebildet, ebenso kann er mit einem Rechteck-Querschnitt versehen sein.

Bisher wurde davon ausgegangen, dass die Betätigung der Spannelemente hydraulisch erfolgt. In Fig. 5 ist ein Beispiel mit mechanischer Betätigung gezeigt. In dem Gehäuse 20 ist ein durchgehender Führungskanal 21 eingelassen. Dieser Führungskanal 21 ist im oberen Teil mit seitlich eingebrachten T- Nuten 22 versehen. Unterhalb dieser T Nuten 22 sind in deren Führungskanal 21 zwei Antriebselemente (Transportmuttern 23) mit vorzugsweise rechteckigem Querschnitt eingefügt. Diese Transportmuttern 23 haben eine Mittenbohrung 24, in die Gewinde eingebracht sind, die gleichläufig als Rechts-Links-Gewinde ausgebildet sind. In diese Gewindebohrungen ist eine durchgehende Gewindespindel 25 mit geteiltem Rechts-Links-Gewinde eingebracht. Im oberen Teil des Führungskanals sind zwei Schieber 26, die der Form der T- Nuten 22 angepasst sind, eingesetzt. Zwischen den Schiebern 26 und den Transportmuttern 23 ist eine Verbindung der Mitnahme geschaffen. Diese Verbindung wird über Keilelemente (Keilabschnitte 27) hergestellt, wobei die Keilabschnitte so eingelassen werden können, dass die nach unten gerichteten Keilflächen dem Schieber 26 zugeordnet und in den Transportmuttern 23 entsprechende Einkerbungen vorgesehen sind oder umgekehrt, indem die Transportmuttern nach oben gerichtete Keilflächen aufweisen und je Schieber die Einkerbungen besitzen.

Auch hier bietet sich die Lösung an, zwischen Schiebern und Transportmuttern einen Keilstein der zuvor beschriebenen Art zu legen. Vorteil der Gehäuseausführung ist, dass alle Teile leicht eingeschoben werden können und dann in ihrer Position mit bekannten Mitteln festgesetzt werden. Dem Schieber 26 sind Spannbacken 28 zugeordnet, die sowohl für Innenspannung als auch für Außenspannung anwendbar sind.

Der Spannvorgang wird durch Drehen der Gewindespindel 25 eingeleitet, indem beide Schieber mit ihren Backen gleichmäßig aufeinander zu oder von einander weg bewegt werden. Damit wird auf ein von den Spannbacken 28 aufgenommenes Werkstück ein gleichmäßiger Spanndruck bewirkt, der nachdem beide Spannbacken das Werkstück festgesetzt haben durch die Keilwirkung und die damit verbundenen Reibkräfte zwischen Transportmuttern und Schiebern so lange aufrecht erhalten bleibt, bis die Verbindung wieder gelöst wird.

Ein solches mechanisches Spannelement kann auch zum Spannen von Werkstücken eingesetzt werden, die lagebedingt sind. In Fig. 7 ist ein solches Element gezeigt. In das Gehäuse 29 sind zwei zueinander parallel geführte zylindrische Bohrungen 30 und 31 eingebracht. In Bohrung 31 sind zwei Spannnasen 32, 32a geführt und in Bohrung 30 sind zwei Antriebselemente (Transportmuttern 33)eingefügt, die mit einer Gewindespindel 34 verbunden sind. Diese Gewindespindel hat ein Rechts-Links-Gewinde, entsprechend den Innengewinden der Transportmuttern. Jede Spann-Nase 32,32a ist mit einem Rundkopf 35, 36 fest verbunden. Der Rundkopf 36 hat einen spannbackenförmigen Ansatz 37. Die Rundköpfe sind über ein vorgegebenes Keilelement mit einer Keilfläche 38 versehen. Diese Keilflächen 38 finden ihre Gegenstücke in den Keilschrägen 39, die den Transportmuttern 33 zugeordnet sind. Die Spann-Nase 32a ist schwenkbar ausgeführt, so dass ihr Spannbackenteil 37 um 90° schwenkbar ist. Der Spannhub ist relativ groß gehalten und wird vom Werkstück abhängig meist nur zum Teil gebraucht. Durch längenbestimmte Passstücke 40 wird der Abstand zwischen beiden Rundköpfen 32,32a veränderbar gemacht. Dieses auf das jeweilige Werkstück bezogene Passstück 40 wird einseitig mit dem Rundkopf 35 fest verbunden. Die sich gleichmäßig aufbauende Spannkraft bewirkt über die Keilflächen und Keilschrägen ein ebenfalls gleichmäßiges Verklemmen der Transportmuttern und der Spann-Nasen in ihren Führungen und damit gleiche Spann- und Haltekräfte am Werkstück.

Durch Drehung der Gewindespindel 34 werden die Spann-Nasen 32,32a bewegt und je nach Spindeldrehung auf einander zu oder von einander weg bewegt. Das Werkstück 15 wird zwischen Rundkopf 35 und Passstück 40 eingelegt und durch die Spindelbewegung festgesetzt. Über die Keilflächen 38 und Keilschrägen 39 verklemmen sich die Rundköpfe gegen die Transportmuttern und setzen das System fest.

### Bezugszeichen

- 1: Gehäuse
- 2: Zylinderbohrung
- 3: Führungsnut
- 4: Kolben
- 5: Druckraum
- 6: Druckraum
- 7: Schieber
- 8: Spannbacken
- 9: Längsnut
- 10: Keilstein
- 11: Prisma
- 12: Mitnehmer
- 13: Druckkanal
- 14: Druckkanal
- 15: Werkstück
- 16: Öffnung
- 17: Keilstein
- 18: Keilfläche
- 19: Schieber
- 20: Gehäuse
- 21: Führungskanal
- 22: T-Nut
- 23: Transportmutter
- 24: Mittenbohrung
- 25: Gewindespindel
- 26: Schieber
- 27: Keilabschnitt
- 28: Spannbacken
- 29: Gehäuse
- 30: Bohrung
- 31: Bohrung
- 32: Spann-Nase
- 32a: Spann-Nase
- 33: Transportmutter
- 34: Gewindespindel
- 35: Rundkopf
- 36: Rundkopf
- 37: Spannbackenteil
- 38: Keilfläche
- 39: Keilschräge
- 40: Paßstück

## Patentansprüche

1. Spannelement zum positionsflexiblen Spannen von Werkstücken (15) mit hydraulisch oder mechanisch betätigten Spannbacken (8; 28; 35, 36), die an das Werkstück (15) mittels Schieber (7; 19; 26) anfahrbar und festsetzbar sind, die zusammen mit Antriebselementen (4; 23, 33) in einem Gehäuse (1; 20) geführt sind, in welches zwei parallel geführte Aussparungen eingelassen sind, von denen eine Aussparung eine Zylinderbohrung (2; 21, 30) zur Aufnahme von zwei gegenläufig geführten Antriebselementen ist (4; 23; 33) und in der anderen Aussparung zwei Schieber (7; 19; 26) mit zugehörigen Spannbacken (8; 28; 35, 36) geführt sind, wobei zwischen den Antriebselementen (4; 23; 33) und den Schiebern (7; 19; 26) eine in sich bewegliche Verbindung besteht, die unter Krafteinfluß in sich starr und selbsthemmend wird, **dadurch gekennzeichnet, daß** die Antriebselemente (4; 23; 33) mit einander gegenläufigen Keilschrägen (11; 39) versehen sind, welche mit korrespondierenden, den Schiebern (7; 19; 26) zugeordneten Keilelementen (10; 27; 38) zusammenwirken.

2. Spannelement nach Anspruch 1, **dadurch gekennzeichnet, daß** die Antriebselemente zwei in der Zylinderbohrung (2) geführte, hydraulisch beaufschlagbare Kolben (4) sind, die über äußere Druckkammern (5), die an dem gleichen Hydraulikkanal (13) angeschlossen sind in der einen Arbeitsrichtung und über eine innere Druckkammer (6), die zwischen den Kolben (4) gebildet und an den Hydraulikkanal (14) angeschlossen ist, in der anderen Arbeitsrichtung verfahrbar sind.

3. Spannelement nach Anspruch 1 oder 2, **dadurch gekennzeichnet daß** Keilsteine (10) zwischen diesen Ausnehmungen einlegbar sind, durch die die Verbindung zwischen Antriebselement (4) und Schieber (7; 19) herstellbar ist.

4. Spannelement nach Anspruch 3, **dadurch gekennzeichnet, daß** das Gehäuse (1) mit einer seitlich eingebrachten Öffnung (16) versehen ist, durch die nach der Montage der Antriebselemente (4) und Schieber (7; 19) die Keilsteine (10) zwischen den Antriebselementen (4) und den Schiebern (7; 19) einfügbar sind und daß die Öffnung (16) verschließbar ist.

5. Spannelement nach einem der Anspruch 1 bis 4, **dadurch gekennzeichnet, daß** zwei Schieber (7) in der über der Zylinderbohrung (2) liegenden Aussparung eingefügt sind.

6. Spannelement nach einem der Ansprüche 1 bis 4, **dadurch gekennzeichnet, daß** in dem Gehäuse (1) zwischen den beiden Aussparungen zwei Längsnuten (9) eingelassen sind, zur Herstellung einer Verbindung zwischen den Antriebselementen (4) und den Schiebern (7; 19) und daß diese Längsnuten (9) dem Hub der Antriebselemente (4) angepaßt sind.

7. Spannelement nach einem der Ansprüche 1 bis 6, **dadurch gekennzeichnet, daß** die Keilsteine (10) auf einer Seite mit Keilflächen und auf der gegenüber liegenden Seite mit Mitnehmern versehen sind.

8. Spannelement nach einem der Ansprüche 1 bis 6, **dadurch gekennzeichnet, daß** die Keilsteine (10) an zwei sich gegenüber liegenden Seiten mit Keilflächen versehen sind.

9. Spannelement nach einem der Ansprüche 2 bis 8, **dadurch gekennzeichnet, daß** die Unterseite der Kolben (4) leicht abgeflacht ist.

10. Spannelement nach einem der Ansprüche 1 bis 9, **dadurch gekennzeichnet, daß** auf die Schieber (7; 19; 26) Wechsel-Spannbacken (8; 28) für Innen- und Außen-Spannung aufbringbar sind.

11. Spannelement nach einem der Ansprüche 1 bis 10, **dadurch gekennzeichnet, daß** beim Spannvorgang die Antriebselemente (4; 23; 33) und ihre zugehörigen Schieber (7; 19; 26) an das Werkstück (15) heranfahrbar und damit ihre Spannbacken (8; 28) zum Anliegen kommen und daß infolge der auf die Antriebselemente (4; 23; 33) wirkenden Kraft sich die Antriebselemente (4; 23; 33) mit den Schiebern (7; 19; 26) über die Keilflächen gegen das Gehäuse (1; 20; 29) selbsthemmend verspannen.

12. Spannelement nach einem der Ansprüche 1 bis 11, **dadurch gekennzeichnet, daß** das Gehäuse (1) strahlenförmig mit drei oder vier Armen ausgebildet ist und daß in jedem Arm ein Antriebselement (4) mit zugehörigem Schieber (7; 19) und Spannbacken (8) wirksam ist.

13. Spannelement nach Anspruch 1, **dadurch gekennzeichnet, daß** in dem Gehäuse (20) ein Führungskanal (21) eingelassen ist, in dessen unterem Bereich zwei Transportmuttern (23) geführt sind, die je mit einem zueinander gegenläufig rechts-links ausgebildeten Innengewinde versehen sind, daß eine Gewindespindel (25), mit zwei gegenläufigen Gewinden versehen, in die Gewindebohrungen (24) der Transportmuttern (23) eingefügt ist und daß die Transportmuttern (23) mit Schiebern (26) in Verbindung stehen, die im oberen Teil des Führungskanals (21) in separaten Aussparungen - in Form einer T-Nut (22) - parallel geführt sind.

14. Spannelement nach Anspruch 13, **dadurch gekennzeichnet, daß** die Verbindung zwischen Transportmuttern (23) und Schiebern (26) über Keilschrägen erfolgt.

15. Spannsystem mit zwei oder mehr Spannelementen zum positionsflexiblen Spannen von Werkstücken (15) mit hydraulisch oder mechanisch betätigten Spannbacken (8), die an das Werkstück (15) mittels durch jeweils ein Antriebselement (4) antreibbare Schieber (19) anfahrbar und festsetzbar sind, wobei das Antriebselement (4) in einem Gehäuse (1) geführt ist, in welches zwei parallel geführte Aussparung eingelassen sind, von denen eine Aussparung eine Zylinderbohrung (2) zur Aufnahme des Antriebselementes (4) ist und in der anderen Aussparung einer der Schieber (7) mit zugehöriger Spannbacke (8) geführt ist, wobei zwischen dem Antriebselement (4) und dem Schieber (7) eine in sich bewegliche Verbindung besteht, die unter Krafteinfluß in sich starr und selbsthemmend wird, **dadurch gekennzeichnet, daß** zwei oder mehr Gehäuse (1) vorgesehen sind und daß in jedem Gehäuse (1) je eines der einander gegenläufigen Antriebselemente (4) mit zugehörigem Schieber (7) geführt sind, wobei die Antriebselemente (4) mit einander gegenläufigen Keilschrägen (11) versehen sind, welche mit korrespondierenden, den Schiebern (7) zugeordneten Keilelementen (17) zusammenwirken.

## Claims

1. Clamping element for clamping work pieces (15) in a manner flexible in terms of position, using hydraulically operable clamping jaws (8; 28; 35, 36) that are adapted for being approached to said work piece (15) and fixed by means of slides (7; 19; 26) that are guided, together with driving elements (4; 123, 33), in a housing (1; 20) in which two recesses are formed in parallel orientation, whereof one recess is a cylinder bore (2; 21; 30) for receiving two driving elements (4; 23, 33) guided in opposite directions whilst two slides (7; 19; 26) with the associated clamping jaws (8; 28; 35, 36) are guided in the other one of said recesses, with an inherently mobile connection existing between said driving elements (4; 23, 33) and said slides (7; 19; 26), which becomes inherently rigid and self-locking under the influence of a force, ***characterised in* that** said driving elements (4; 23; 33) are provided with key tapers (11; 39) extending in mutually opposite directions, which cooperate with corresponding key elements (10; 27; 38) associated with said slides (7; 19; 26).

2. Clamping element according to Claim 1, ***characterised in* that** said driving elements are two pistons (4) guided in said cylinder bore (2) and adapted to be hydraulically acted upon, which are provided for displacement in the first operating direction via external pressure chambers (5) connected to the same hydraulic passage (13) and for displacement in the other operating direction via an internal pressure chamber (6) formed between said pistons (4) and connected to said hydraulic passage (14).

3. Clamping element according to Claim 1 or 2, ***characterised in* that** key slides (10) can be inserted between said recesses, via which the connection can be established between said driving element (4) and said slide (7; 19).

4. Clamping element according to Claim 3, ***characterised in* that** said housing (1) is provided with a laterally formed opening (16) through which said key slides (10) can be inserted between said driving elements (4) and said slides (7; 19) after the assembly of said driving elements (4) and said slides (7; 19), and that said opening (16) can be closed.

5. Clamping element according to any of the Claims 1 to 4, ***characterised in* that** two slides (7) are inserted into the recess located above said cylinder bore (2).

6. Clamping element according to any of the Claims 1 to 4, ***characterised in* that** in said housing (1), between said two recesses, two longitudinal grooves (9) are formed for establishing a connection between said driving elements (4) and said slides (7; 19), and that these longitudinal grooves (9) are adapted to the stroke of said driving elements (4).

7. Clamping element according to any of the Claims 1 to 6, ***characterised in* that** said key slides (10) are provided on one side with key surfaces and on the opposite side with drive elements.

8. Clamping element according to any of the Claims 1 to 6, ***characterised in* that** said key slides (10) are provided with key surfaces on two mutually opposing sides.

9. Clamping element according to any of the Claims 2 to 8, ***characterised in* that** the underside of said pistons (4) is slightly flattened.

10. Clamping element according to any of the Claims 1 to 9, ***characterised in* that** interchangeable clamping jaws (8; 28) can be mounted on said slides (7; 19; 26) for internal and external clamping.

11. Clamping element according to any of the Claims 1 to 10, ***characterised in* that** during the clamping operation, said driving elements (4; 23; 33) and their associated slides (7; 19; 26) can be approached to said work piece (15) and hence their clamping jaws (8; 28) are caused to bear against it, and that due to the force acting upon said driving elements (4; 23; 33), said driving elements (4; 23; 33) with said slides (7; 19; 26) clamp themselves via said key surfaces against said housing (1; 20; 29) with a self-locking effect.

12. Clamping element according to any of the Claims 1 to 11, ***characterised in* that** said housing (1) is configured in a radiated form with three or four legs, and that one driving element (4) with the associated slide (7; 19) and clamping jaws (8) is operative in each leg.

13. Clamping element according to Claim 1, ***characterised in* that** a guiding passage (21) is formed in said housing (20), which has a lower region where two ring nuts (23) are guided which are each provided with an internal screw thread, with the threads being formed in mutually opposite directions right-left, that a threaded spindle (25) is provided with two screw threads in opposite directions, into which threaded bores (24) of said ring nuts (23) are inserted, and that said ring nuts (23) are connected to slides (26) guided in parallel in the upper section of said guiding passage (21) in separate recesses in the form of a T-nut (22).

14. Clamping element according to Claim 13, ***characterised in* that** the connection between said ring nuts (23) and slides (26) is established via key tapers.

15. Clamping system including two or more clamping elements for clamping work pieces (15) in a manner flexible in terms of position, using hydraulically operable clamping jaws (8) that are adapted for being approached to said work piece (15) and fixed by means of one respective driving element (4), with said driving element (4) being guided in a housing (1) in which two recesses are formed in parallel orientation, whereof one recess is a cylinder bore (2) for receiving said driving element (4) whilst one of said slides (7) with the associated clamping jaw (8) is guided in said other recess, with an inherently mobile connection existing between said driving element (4) and said slide (7), which becomes inherently rigid and self-locking under the influence of a force, ***characterised in* that** two or more housings (1) are provided and that in each housing (1) one respective driving element (4) of the elements movable in opposite directions, with the associated slide (7), is guided, with said driving elements (4) being provided with key tapers (11) extending in mutually opposite directions, which cooperate with corresponding key elements (17) associated with said slides (7).

## Revendications

1. Élément de serrage à serrer des pièces (15) à usiner d'une manière flexible en position, en employant des mâchoires de serrage (8; 28; 35, 36) commandées de façon hydraulique, qui sont aptes à être approché et fixé à ladite pièce à usiner (15) moyennant des coulisseaux (7; 19; 26), qui sont guidés, ensemble avec des éléments d'entraînement (4; 123, 33), dans un carter (1; 20), dans lequel deux évidements sont formés en une orientation parallèle, dont un évidement est un alésage de cylindre (2; 21; 30) à recevoir deux éléments d'entraînement (4; 23, 33) guidés en sens opposés, pendant que deux coulisseaux (7; 19; 26) aux mâchoires de serrage (8; 28; 35, 36) affectés sont guidés dans l'autre desdits évidements, à une connexion mobile en soi existant entre lesdits éléments d'entraînement (4; 23, 33) et lesdits coulisseaux (7; 19; 26), qui acquiert de rigidité inhérente et devient bloquant de façon automatique sous l'influence d'un effort, ***caractérisé en* ce que** lesdits éléments d'entraînement (4; 23; 33) sont munis des chanfreins de clavette (11; 39), qui s'étendent en sens opposés l'un à l'autre et qui coopèrent avec des éléments de clavette (10; 27; 38) correspondants, affectés auxdits coulisseaux (7; 19; 26).

2. Élément de serrage selon la revendication 1, ***caractérisé en* ce que** lesdits éléments d'entraînement sont deux pistons (4) guidés dans ledit alésage de cylindre (2) et aptes à être soumis à une action hydraulique, qui sont disposés pour le déplacement en une première direction de fonctionnement via des chambres de pression extérieures (5) reliées au même passage hydraulique (13) et pour le déplacement dans l'autre direction de fonctionnement via une chambre de pression intérieure (6) formée entre lesdits pistons (4) et reliée audit passage hydraulique (14).

3. Élément de serrage selon la revendication 1 or 2, ***caractérisé en* ce que** des coulisseaux de clavette (10) se peuvent insérer entre lesdits évidements, via lesquels il est possible d'établir la connexion entre ledit élément d'entraînement (4) et ledit coulisseau (7; 19).

4. Élément de serrage selon la revendication 3, ***caractérisé en* ce que** ledit carter (1) est muni d'une ouverture (16) formée du côté latéral, à travers duquel on peut introduire lesdits coulisseaux de clavette (10) entre lesdits éléments d'entraînement (4) et lesdits coulisseaux (7; 19) après le montage desdits éléments d'entraînement (4) et lesdits coulisseaux (7; 19), et **en ce que** ladite ouverture (16) peut se fermer.

5. Élément de serrage selon une quelconque des revendications 1 à 4, ***caractérisé en* ce que** deux coulisseaux (7) sont insérés dans l'évidement se trouvant au-dessus dudit alésage de cylindre (2).

6. Élément de serrage selon une quelconque des revendications 1 à 4, ***caractérisé en* ce que** dans ledit carter (1), entre lesdits deux évidements, deux rainures longitudinales (9) sont formées à établir une connexion entre lesdits éléments d'entraînement (4) et lesdits coulisseaux (7; 19), et **en ce que** ces rainures longitudinales (9) sont adaptées à la levée desdits éléments d'entraînement (4).

7. Élément de serrage selon une quelconque des revendications 1 à 6, ***caractérisé en* ce que** lesdits coulisseaux de clavette (10) sont munis, d'un côté, des surfaces de clavette et, du côté opposé, des entraîneurs.

8. Élément de serrage selon une quelconque des revendications 1 à 6, ***caractérisé en* ce que** lesdits coulisseaux de clavette (10) sont munis des surfaces de clavette de deux côtés opposés l'un à l'autre.

9. Élément de serrage selon une quelconque des revendications 2 à 8, ***caractérisé en* ce que** la face inférieure desdits pistons (4) est légèrement aplatie.

10. Élément de serrage selon une quelconque des revendications 1 à 9, ***caractérisé en* ce qu'**on peut monter des mâchoires de serrage (8; 28) interchangeables auxdits coulisseaux (7; 19; 26) pour le serrage intérieur et extérieur.

11. Élément de serrage selon une quelconque des revendications 1 à 10, ***caractérisé en* ce qu'**au cours de l'opération de serrage, on peut approcher lesdits éléments d'entraînement (4; 23; 33) et leurs coulisseaux (7; 19; 26) affectés à ladite pièce à usiner (15), en causant ainsi leurs mâchoires de serrage (8; 28) à porter contre ces éléments, et **en ce qu'**en vertu de l'effort agissant sur lesdits éléments d'entraînement (4; 23; 33), lesdits éléments d'entraînement (4; 23; 33) avec lesdits coulisseaux (7; 19; 26) se serrent via lesdites surfaces de clavette contre ledit carter (1; 20; 29) à effet d'arrêt automatique.

12. Élément de serrage selon une quelconque des revendications 1 à 11, ***caractérisé en* ce que** ledit carter (1) est configuré sous forme rayonnée à trois ou quatre bras, et **en ce qu'**un élément d'entraînement (4), avec le coulisseau (7; 19) et les mâchoires de serrage (8) affectés, est actif dans chaque bras.

13. Élément de serrage selon la revendication 1, ***caractérisé en* ce qu'**un passage de guidage (21) est formé dans ledit carter (20), à une zone inférieure, où deux écrous à oeillet (23) sont guidés, dont chacun est muni d'un filet femelle, ces filets étant formés en sens opposés l'un à l'autre en direction droit-gauche, **en ce qu'**une broche filetée (25) est disposée à deux filets en sens opposés, dans lesquels des alésages filetés (24) desdits écrous à oeillet (23) sont insérés, et **en ce que** lesdits écrous à oeillet (23) sont reliés aux coulisseaux (26) guidés en parallèle dans la zone supérieure dudit passage de guidage (21) dans des évidements séparés sous forme d'une rainure en T (22).

14. Élément de serrage selon la revendication 13, ***caractérisé en* ce que** la connexion entre lesdits écrous à oeillet (23) et coulisseaux (26) est établie via des chanfreins de clavette.

15. Système de serrage comprenant deux ou plus éléments de serrage à serrer des pièces à usiner (15) d'une manière flexible en position, en employant des mâchoires de serrage (8) commandées de façon hydraulique, qui sont aptes à être approché et fixé à ladite pièce à usiner (15) au moyen d'un élément d'entraînement (4) respectif, audit élément d'entraînement (4) étant guidé dans un carter (1), dans lequel deux évidements sont formés en direction parallèle, dont un évidement est un alésage de cylindre (2) à recevoir ledit élément d'entraînement (4), pendant qu'un desdits coulisseaux (7) avec la mâchoire de serrage (8) affecté est guidé dans l'autre évidement, à une connexion mobile en soi existant entre ledit élément d'entraînement (4) et ledit coulisseau (7), qui acquiert de rigidité inhérente et devient bloquant de façon automatique sous l'influence d'un effort, ***caractérisé en* ce que** deux ou plus carters (1) sont disposés, et en ce dans chaque carter (1) est guidé un élément d'entraînement (4) respectif des éléments mobiles en sens opposes, avec le coulisseau affecté (7), auxdits éléments d'entraînement (4) étant munis des chanfreins de clavette (11), qui s'étendent affectés auxdits coulisseaux (7).
